# EUROPÄISCHE PATENTANMELDUNG

(11) **EP 4 606 252 A1**
(43) Veröffentlichungstag der Anmeldung: **27.08.2025**
(21) Anmeldenummer: 25159272.1
(22) Anmeldetag: 21.02.2025
(51) Int. Cl.: A44B 11/25

(54) **STECKSCHLIESSE**

(30) Priorität: 23.02.2024 DE 102024105180
(71) Anmelder: MEWA Textil-Service SE & Co. Management OHG, 65189 Wiesbaden (DE)
(72) Erfinder: Sekyra, Michael, 64823 Groß-Umstadt (DE); Thulke, Christopher, 45309 Essen (DE)
(74) Vertreter: Weilnau, Carsten

(57) **Zusammenfassung**

Die vorliegende Erfindung betrifft eine Steckschließe (1) umfassend:
- einen Stecker (2) mit einem Einsteckabschnitt (30),
- eine Buchse (6) mit einem Aufnahmeabschnitt (70) und mit einer Aufnahme (69) zur Aufnahme des Einsteckabschnitts (30),
- wobei der Aufnahmeabschnitt (70) eine Oberseite (73), eine der Oberseite (73) gegenüberliegende Unterseite (77) und die Oberseite (73) mit der Unterseite (77) verbindende Seitenwände (72, 74) aufweist, die die Aufnahme (69) in einer Umfangsrichtung eingrenzen,
- wobei an der Unterseite (77) eine entgegen einer Rückstellkraft bewegliche und in die Aufnahme (69) hineinragende Raststruktur (80) vorgesehen ist,
- wobei der Einsteckabschnitt (30) im Wesentlichen starr oder inflexibel ausgestaltet ist und an einer Unterseite (37) des Einsteckabschnitts (30) eine mit der Raststruktur (80) korrespondierende Gegenraststruktur (40) aufweist.

## Beschreibung

### Technisches Gebiet

Die vorliegende Erfindung betrifft eine Steckschließe, insbesondere für Kleidungsstücke oder Gebrauchsgegenstände, wie etwa Rücksäcke, Taschen oder allgemein für Gurte oder Riemen jeglicher Art.

### Hintergrund

Gurtschlösser oder Steckschließen sind im Stand der Technik hinlänglich bekannt. Sie ermöglichen insbesondere eine besonders einfache und intuitive lösbare Verbindung von Bändern oder Gurten, wie sie typischerweise an Kleidungsstücken oder Gebrauchsgegenständen, wie zum Beispiel Taschen oder Rucksäcken vorgesehen sind. So ist beispielsweise aus der DE 198 31669 B4 ein Gurtschloss mit einem Stecker umfassend eine Basis und eine flexible Platte bekannt, wobei die flexible Platte in zwei Segmente geteilt ist. Am Ende der Platte ist ferner eine Rastnocke vorgesehen, welche sich entlang des freien Endes der Platte erstreckt und beidseits von der Oberfläche abhebt. Als weiteres Bauteil umfasst das Gurtschloss eine Buchse zur Verbindung mit dem Stecker.

Bei solchen Gurtschlössern ist es oftmals erforderlich, dass insbesondere der Stecker oder das Steckteil flexibel ausgestaltet ist, um eine lösbare Rastverbindung mit der Buchse einzugehen. Der Grad der Flexibilität entscheidet hierbei über einen Bedienungskomfort und ein vergleichsweise leichtes Betätigen des Gurtschlosses, so etwa zum Verbinden und Lösen von Stecker und Buchse.

Vergleichsweise leichtgängige Steckverbindungen und insbesondere Stecker mit einem hohen Maß an Elastizität oder Flexibilität erweisen sich jedoch in der Praxis mitunter als nachteilig, da solche flexiblen Bauteile ein unbeabsichtigtes Lösen der Steckverbindung begünstigen können. Stecker mit flexiblen Betätigungsabschnitten erweisen sich auch im anspruchsvollen Dauereinsatz im Hinblick auf eine Dauerhaltbarkeit als nachteilig. Flexibel deformierbare Teile oder Abschnitte eines Steckers neigen im Dauereinsatz solcher Steckverbindungen dazu, abzubrechen, sodass der Stecker nicht mehr oder nur noch unzureichend nutzbar ist.

Gängige Steckschließen oder Gurtschlösser, bei welchen ein Stecker und eine Buchse rastend verriegeln, weisen oftmals nur eine unzureichende Widerstandsfähigkeit gegen Torsions-, Zug- und/oder Scherkräfte zwischen dem Stecker und der Buchse auf. Auch ohne Betätigen eines flexiblen Abschnitts des Steckers ist es dabei oftmals möglich, den Stecker und die Buchse allein durch eine Torsions-, Zug- oder Scherbewegung zwischen Stecker und Buchsen zu lösen, da die flexiblen Abschnitte oder Teile von Stecker und Buchse vergleichsweise flexibel nachgiebig ausgebildet sind.

Demgegenüber liegt der vorliegenden Erfindung die Aufgabe zugrunde, eine verbesserte Steckschließe bereitzustellen, die eine besonders einfache, intuitive und leichtgängige Betätigung etwa zum Öffnen und/oder Schließen ermöglicht, die eine besonders feste, insbesondere torsionssteife Verbindung zwischen Stecker und Buchse bereitstellt, die gegen unbeabsichtigtes Lösen besonders gesichert ist und die ferner besonders kostengünstig bei geringem Gewicht und geringem Materialeinsatz herstellbar ist.

Diese Aufgabe wird mit einer Steckschließe gemäß den Merkmalen des unabhängigen Patentanspruchs 1 gelöst. Vorteilhafte Ausgestaltungen der Erfindung sind dabei Gegenstand abhängiger Patentansprüche.

In einem ersten Aspekt ist eine Steckschließe vorgesehen. Die Steckschließe umfasst einen Stecker mit einem Einsteckabschnitt sowie eine Buchse mit einem Aufnahmeabschnitt und mit einer Aufnahme zur Aufnahme des Einsteckabschnitts. Der Aufnahmeabschnitt weist jene Aufnahme für den Einsteckabschnitt auf. Der Aufnahmeabschnitt umfasst ferner eine Oberseite, eine der Oberseite gegenüberliegende Unterseite und zwei Seitenwände, die die Oberseite und die Unterseite miteinander verbinden.

Die Oberseite, die Unterseite und die gegenüberliegenden Seitenwände grenzen die Aufnahme in einer Umfangsrichtung ein. Insoweit kann die Aufnahme eine Einsteckrichtung für den Einsteckabschnitt definieren oder bilden. An der Unterseite der Aufnahme ist eine entgegen einer Rückstellkraft bewegliche und in die Aufnahme hineinragende Raststruktur vorgesehen. Der Einsteckabschnitt des Steckers ist im Wesentlichen starr oder inflexibel ausgestaltet.

An der Unterseite des Einsteckabschnitts ist eine mit der Raststruktur korrespondierende Gegenraststruktur vorgesehen oder ausgebildet. Mithin weist der Einsteckabschnitt an der Unterseite eine mit der Raststruktur korrespondierende Gegenraststruktur auf. Die starre und/oder inflexible Ausgestaltung des Steckers, bzw. des Einsteckabschnitts ermöglicht eine besonders stabile und dauerhaltbare Bildung einer Rastverbindung zwischen dem Stecker und der Buchse mittels Raststruktur und korrespondierender oder komplementär ausgestalteter Gegenraststruktur. Einzig die an der Unterseite der Buchse vorgesehenen Raststruktur ist flexibel deformierbar, bzw. dazu ausgestaltet, die Rastverbindung zwischen dem Stecker und der Buchse zu bilden als auch zu lösen.

Dadurch, dass der Stecker, mithin der Einsteckabschnitt keinerlei flexible oder bewegliche Teile, respektive Abschnitte aufweist, kann er besonders stabil, bzw. strukturell verstärkt ausgebildet werden, was eine besonders stabile und robuste Steckverbindung sowie Dauerhaltbarkeit des Steckers ermöglicht. Insbesondere kann der Stecker keinerlei Vorsprünge oder von der Außenkontur des Einsteckabschnitts hervorstehende Teile aufweisen, die etwa bei starker mechanischer Beanspruchung einer Bruchgefahr ausgesetzt wären.

Eine starre und/oder inflexible Ausgestaltung des Einsteckabschnitts ermöglicht insbesondere, dass der Stecker keinerlei Bereiche oder Abschnitte aufweist, die gegenüber dem Einsteckabschnitt als solchem beweglich wären, sofern der entsprechende Abschnitt des Einsteckteils entsprechenden Verformungskräften ausgesetzt ist.

Starr und/oder inflexibel meint hierbei insbesondere, dass der Grad einer Deformierbarkeit des Einsteckabschnitts infolge Krafteinwirkung derart gering ist, dass etwaige unweigerliche materialbedingte Verformungen derart gering sind, dass ein unbeabsichtigtes außer Eingriff gelangen von Raststruktur und Gegenraststruktur ausgeschlossen ist.

Die in sich starre und inflexible Ausgestaltung des Einsteckabschnitts ermöglicht insbesondere auch ein Waschen der Steckschließe, insbesondere ein maschinelles sowie industrielles Waschen der Steckschließe, sodass diese insbesondere als Teil eines Kleidungsstücks für einen Waschvorgang an der Kleidung verbleiben kann und insoweit auch bei einem Waschprozesses keinerlei Gefahr für Beschädigungen besteht.

Die starre und inflexible Ausgestaltung des Einsteckabschnitts ist ferner für eine dauerhafte Funktion der Steckschließe von Vorteil. Der starr und inflexibel ausgestaltete Einsteckabschnitt neigt in einem besonders geringen Maße zu Verschmutzungen, etwa durch Staub oder Flusen. Da der Einsteckabschnitt keinerlei bewegliche Teile oder Abschnitte aufweist können angrenzend an solche beweglichen oder flexible Teile oder Bereiche auch keinerlei Fremdpartikel eingeklemmt werden, die etwa die Funktionalität der Steckschließe, mithin des Einsteckabschnitts beeinträchtigen würden.

Die Querschnittskontur der Buchse ist typischerweise von rechteckiger oder trapezförmiger Gestalt. Die Oberseite und die Unterseite erstrecken sich parallel zueinander. Die Seitenwände können sich im Wesentlichen parallel zueinander erstrecken. Sie können aber auch etwa in Richtung zur Oberseite verjüngend ausgestaltet sein, d.h. der Abstand zwischen den Seitenwänden im Bereich der Unterseite kann größer sein als der Abstand zwischen den Seitenwänden im Bereich der Oberseite.

Die Erstreckung der Seitenwände in oder entlang einer Hochachse ist kleiner als die Quererstreckung von Unterseite und Oberseite. Dies ermöglicht eine besonders flache Ausgestaltung des Steckers, welcher insoweit entlang der Hochachse, d. h. entlang einer sich von der Unterseite zur Oberseite erstreckenden Achse besonders flach und kompakt bauen kann.

Oberseite und Unterseite definieren gegenüberliegende Flachseiten der Buchse. Im vorliegenden Kontext und bei Verwendung der Steckschließe etwa an einem Kleidungsstück kann in einer Gebrauchsstellung der Steckschließe insbesondere die Unterseite der Buchse einem Körperteil des Trägers des Kleidungsstücks zugewandt und die Oberseite dem Träger des Kleidungsstücks abgewandt ausgerichtet sein.

Indem ausschließlich an der Unterseite der Buchse eine Raststruktur zur Bildung einer Rastverbindung mit dem Stecker vorgesehen oder ausgebildet ist, kann die Steckschließe bei bestimmungsgemäßem Gebrauch besonders einfach gegen unbeabsichtigte Betätigung gesichert sein.

Nach einer weiteren Ausgestaltung der Steckschließe ist an der Unterseite des Aufnahmeabschnitts ein Zungenabschnitt ausgebildet, an dessen der Aufnahme zugewandten Innenseite die Raststruktur angeordnet oder ausgebildet ist. Der Zungenabschnitt ist insbesondere beweglich gegenüber der Unterseite, mithin gegenüber der gesamten Buchse ausgestaltet. Er kann einstückig mit der Seitenwandung, mithin einstückig mit der Unterseite ausgestaltet sein.

Der Zungenabschnitt kann insbesondere durch einen U-förmigen Ausschnitt in der Unterseite gebildet sein. Insoweit kann der Zungenabschnitt als integraler Bestandteil der Unterseite betrachtet werden. Der Zungenabschnitt ist insbesondere entgegen einer Rückstellkraft nach außen deformierbar ausgestaltet. Dies ermöglicht ein Einführen des Einsteckabschnitts in den Aufnahmeabschnitt. Beim Einführen des Einsteckabschnitts in den Aufnahmeabschnitt kann der Zungenabschnitt eine nach außen gerichtete Ausweichbewegung entgegen einer Rückstellkraft vollziehen, die das Einrasten der Raststruktur mit der Gegenraststruktur ermöglicht. Erreicht der Einsteckabschnitt seine Endposition innerhalb des Aufnahmeabschnitts verrastet die Raststruktur mit der Gegenraststruktur indem der Zungenabschnitt etwa seine Ausgangsstellung einnimmt.

Nach einer weiteren Ausgestaltung der Steckschließe ist der Zungenabschnitt flächenbündig in eine Außenseite der Unterseite des Aufnahmeabschnitts integriert. Mit anderen Worten ragt der Zungenabschnitt nicht von der Außenseite der Unterseite des Aufnahmeabschnitts hervor. Lediglich beim Einführen des Einsteckabschnitts in den Aufnahmeabschnitt kann der Zungenabschnitt temporär nach außen ausgelenkt werden. In der Verriegelungsstellung oder Raststellung von Raststruktur und Gegenraststruktur schließt der Zungenabschnitt jedoch flächenbündig mit der Unterseite, insbesondere mit der Außenseite der typischerweise ebenen Unterseite des Aufnahmeabschnitts ab. Dies ermöglicht eine besonders kompakte und flache Ausgestaltung der Steckschließe.

Nach einer weiteren Ausgestaltung ist der Zungenabschnitt über einen proximalen Endabschnitt einstückig mit der Unterseite verbunden. Im Bereich eines in Einführrichtung des Einsteckabschnitts in den Aufnahmeabschnitt hiervon beabstandeten distalen Endabschnitts ist der Zungenabschnitt, insbesondere der distale Endabschnitt infolge einer elastischen Deformierbarkeit des Zungenabschnitts, zumindest in einer Richtung parallel zu einer Flächennormalen der Unterseite frei beweglich.

Insbesondere kann der Zungenabschnitt in Richtung einer Hochachse der Steckschließe beweglich ausgestaltet sein. Eine Schwenkachse des Zungenabschnitts kann sich typischerweise parallel zur Unterseite des Aufnahmeabschnitts und im Wesentlichen senkrecht zur Einführrichtung des Steckers in die Buchse erstrecken.

Mittels der Deformierbarkeit und der Flexibilität des Zungenabschnitts kann die Rastverbindung zwischen der Raststruktur und der Gegenraststruktur bedarfsweise gelöst werden, um den Stecker aus der Buchse zu entfernen und so die Steckschließe zu öffnen.

Der proximale Endabschnitt oder eine proximale Richtung der Steckschließe definiert hierbei ein longitudinales Ende der Buchse im Bereich oder angrenzend an eine Öffnungsberandung des Aufnahmeabschnitts. Ein distaler Endabschnitt bezeichnet einen in Einführrichtung des Steckers in die Buchse vorn liegenden Bereich. Mithin ist mit der distalen Richtung die Einführrichtung des Steckers in die Buchse gemeint. Eine proximale Richtung erstreckt sich in entgegengesetzter Richtung, d.h. entgegen der Einführrichtung des Steckers in die Buchse.

Mit anderen Worten wird der Stecker gegenüber der Buchse in distale Richtung bewegt, um den Stecker in die Buchse einzuführen. Der Stecker wird gegenüber der Buchse in proximale Richtung bewegt, um aus der Buchse herausgezogen zu werden.

Nach einer weiteren Ausführungsform ist am distalen Endabschnitt des Zungenabschnitts ein nach oben in Richtung zur Oberseite abragender Betätigungsabschnitt angeordnet oder ausgebildet. Der Betätigungsabschnitt kann aufgrund seiner nach oben abragenden Formgebung bei geschlossener Steckschließe von der Oberseite der Buchse aus betätigt werden, was eine besonders einfache Handhabung und Öffnung der Steckschließe ermöglicht. Der Endanwender muss lediglich den Betätigungsabschnitt niederdrücken, um den Zungenabschnitt entgegen der Rückstellkraft nach unten zu drücken, um die Raststruktur außer Eingriff mit der Gegenraststruktur zu bringen.

Der Betätigungsabschnitt kann hierbei einstückig mit dem Zungenabschnitt ausgestaltet sein, sodass eine Betätigung, respektive Bewegung der Raststruktur an der Unterseite des Aufnahmeabschnitts von der Oberseite der Buchse her ermöglicht wird. Die einstückige Ausgestaltung des Betätigungsabschnitts am Zungenabschnitt ermöglicht hier eine besonders direkte und dauerhaltbare Betätigung, respektive von einem Nutzer verursachbare Bewegung des Zungenabschnitts. Dies ermöglicht insbesondere eine einteilige Ausgestaltung der Buchse, welche beispielsweise mittels eines Kunststoff-Spritzgussprozesses besonders kostengünstig und in Massenproduktion herstellbar ist.

Der Betätigungsabschnitt kann insbesondere bei geschlossener Steckschließe, d.h. bei einer Konfiguration, in welcher der Einsteckabschnitt im Aufnahmeabschnitt aufgenommen ist, vom distalen Ende des Einsteckabschnitts beabstandet sein. Indem der Betätigungsabschnitt am distalen Endabschnitt des Zungenabschnitts angeordnet und sich vom distalen Endabschnitt nach oben, d.h. zur Oberseite des Aufnahmeabschnitts erstreckend ausgestaltet ist, wird eine besonders einfache Betätigung des Zungenabschnitts ermöglicht, da der Betätigungsabschnitt in Bezug auf eine Dreh- oder Schwenkachse in einen größtmöglichen radialen Abstand am Zungenabschnitt angeordnet ist.

Die Anordnung des nach oben abragenden Betätigungsabschnitts am distalen Endabschnitt des Zungenabschnitts geht mit einer entsprechenden Hebelwirkung in Bezug auf eine Schwenk- oder Drehachse des Zungenabschnitts im Bereich des proximalen Endabschnitts einher, sodass eine von einem Endanwender aufzubringende Kraft zur Auslenkung des Zungenabschnitts in eine Lösestellung relativ gering ist.

Nach einer weiteren Ausgestaltung der Steckschließe kommt der Betätigungsabschnitt im Bereich einer Ausnehmung der Oberseite des Aufnahmeabschnitts zu liegen. Der Betätigungsabschnitt ist dabei insbesondere von der Oberseite aus durch ein in Richtung zur Unterseite gerichtetes Niederdrücken betätigbar. Die Ausnehmung an der Oberseite des Aufnahmeabschnitts ermöglicht eine unmittelbare Zugänglichkeit des nach oben ragenden Betätigungsabschnitts, welcher zugleich das distale Ende des Aufnahmeabschnitts markieren oder ausgestalten kann.

Ein innenliegendes und in proximale Richtung weisendes Ende des Betätigungsabschnitts kann hierbei in Längsrichtung, d.h. in Bezug auf die Einsteckrichtung beabstandet von einem entsprechenden Längsende oder distalen Ende des Einsteckabschnitts entfernt sein. Dies ermöglicht eine reibungsfreie Betätigung des Betätigungsabschnitts gegenüber dem Einsteckabschnitt des Steckers. Insbesondere kann die Buchse, mithin der Aufnahmeabschnitt in distale Richtung offen ausgestaltet sein und lediglich vom beweglichen Betätigungsabschnitt gebildet sein.

Die Buchse kann insoweit ohne distale Stirnwand ausgestaltet sein, was das Anhaften und das Verschmutzen der Buchse etwa mit Fremdpartikeln, Staub oder Flusen effektiv verhindern kann. Das distale Ende der Buchse kann insbesondere durch einen im Querschnitt L-förmigen Zungenabschnitt gebildet sein, wobei die Breite des Zungenabschnitts, mithin des Betätigungsabschnitts naturgemäß etwas geringer ist als der Abstand zwischen den gegenüberliegenden Seitenwänden des Aufnahmeabschnitts im Bereich des distalen Endabschnitts der Buchse, bzw. des Aufnahmeabschnitts.

Nach einer weiteren Ausgestaltung kann die Breite, d.h. die Erstreckung des Zungenabschnitts in Querrichtung des Aufnahmeabschnitts, d.h. in der Ebene des Bodenabschnitts aber senkrecht zur Einführrichtung, größer sein als 50 % des Abstandes zwischen den gegenüberliegenden Seitenwänden des Aufnahmeabschnitts im Bereich des distalen Endes des Aufnahmeabschnitts. Die Breite des Zungenabschnitts kann ferner größer als 60 %, größer als 70 % oder größer als 80 % der lichten Breite zwischen den gegenüberliegenden Seitenwänden sein.

Ein derart breiter Zungenabschnitt ermöglicht eine besonders stabile und feste Verbindung zwischen der Rast Struktur und der Gegenraststruktur. Der Betätigungsabschnitt kann eine Breite in Querrichtung aufweisen, die der Breite des Zungenabschnitts entspricht. Dies ermöglicht die Bildung eines vergleichsweise breit ausgestalteten Betätigungsabschnitts in Querrichtung der Buchse, sodass eine besonders einfache Betätigung des Betätigungsabschnitts für den Endanwender ermöglicht wird.

Nach einer weiteren Ausgestaltung der Steckschließe ist vorgesehen, dass ein obenliegendes Ende des Betätigungsabschnitts in etwa flächenbündig mit der angrenzenden Außenseite der Oberseite des Aufnahmeabschnitts abschließt. Insoweit ist vorgesehen, dass der Betätigungsabschnitt nicht von der Oberseite des Aufnahmeabschnitts hervorsteht oder hervorragt. Hierdurch kann eine unbeabsichtigte Betätigung der Steckschließe, insbesondere ein unbeabsichtigtes Lösen von Raststruktur und Gegenraststruktur, etwa durch Niederdrücken des Betätigungsabschnitts und eines hiermit einhergehenden Verschwenkens oder Auslenkens des Zungenabschnitts verhindert werden.

Nach einer weiteren Ausgestaltung der Steckschließe weist der Einsteckabschnitt in Bezug auf eine Einführrichtung in die Aufnahme eine sich in der Breite verjüngende Formgebung auf. Im Bereich eines distalen Endabschnitts weist der Einsteckabschnitt eine geringere Breite als im Bereich eines proximalen Endabschnitts auf. Mit anderen Worten kann der Einsteckabschnitt in Richtung der Einführrichtung konisch verjüngend ausgestaltet sein. Naturgemäß ist hierbei auch die Buchse korrespondierend oder komplementär ausgestaltet. Hierdurch kann eine selbstzentrierende Verschiebung des Steckers in der Buchse beim Einführen des Steckers, bzw. des Einsteckabschnitts in die Buchse erfolgen. Ferner kann durch eine etwa konische, zum freien Ende des Steckers hin etwa konisch verjüngende Formgebung ein verkantungsfreies und besonders einfaches gleitendes Einführen des Einsteckabschnitts in den Aufnahmeabschnitt ermöglicht werden.

Insbesondere kann das distale Ende des Einsteckabschnitts in Bezug auf die Breite, d.h. senkrecht zur Einführrichtung als auch senkrecht zur Hochachse der Buchse oder des Aufnahmeabschnitts eine geringere Erstreckung als der Aufnahmeabschnitt im Bereich einer Öffnungsberandung aufweisen. Dies ermöglicht ein besonders einfaches Einführen des distalen Endes des Einsteckabschnitts in das proximale Ende des Aufnahmeabschnitts. Im Zuge des Einführens des Einsteckabschnitts in den Aufnahmeabschnitt kann durch die miteinander korrespondierende, etwa konische Formgebung der Seitenwände des Aufnahmeabschnitts und korrespondierender Seitenwangen eine Zentrierung des Einsteckabschnitts gegenüber dem Aufnahmeabschnitt in Querrichtung erfolgen.

Nach einer weiteren Ausgestaltung weist auch die Aufnahme in Bezug auf die Einführrichtung der Aufnahme eine sich in der Breite verjüngende Formgebung auf. Im Bereich eines distalen Endabschnitts weist der Aufnahmeabschnitt insoweit eine geringere Breite als im Bereich eines proximalen Endabschnitts auf. Die Seitenwände des Aufnahmeabschnitts können eine kontinuierlich verjüngende Formgebung, etwa eine konische Formgebung aufweisen und insoweit konisch verjüngende Gleitflächen für korrespondierend hierzu ausgestaltete konisch verjüngende Seitenwangen an der Außenseite des Einsteckabschnitts bilden.

Nach einer weiteren Ausgestaltung der Steckschließe weist der Einsteckabschnitt eine ebene Oberseite und eine ebene Unterseite auf. Insbesondere kann der Einsteckabschnitt frei von jeglichen Erhebungen oder Vorsprüngen sein. Dies erhöht die Stabilität des Einsteckabschnitts sowie seiner Robustheit gegenüber Beschädigungen.

Eine ebene Oberseite und eine ebene Unterseite ermöglichen ferner ein besonders einfaches Einführen des Einsteckabschnitts in den Aufnahmeabschnitt, insbesondere wenn zumindest eine von Oberseite und Unterseite als Gleitfläche, etwa als durchgehend geschlossene Gleitfläche ausgestaltet ist.

Nach einer weiteren Ausgestaltung ist die Gegenraststruktur in Form einer Rastvertiefung in die Unterseite des Einsteckabschnitts eingelassen oder integriert. Die Ausgestaltung einer Rastvertiefung ermöglicht die Bildung des Einsteckabschnitts frei von jeglichen Erhebungen oder Vorsprüngen. Dies ermöglicht eine besonders robuste und dauerhaltbare Ausgestaltung des Einsteckabschnitts. Er weist keine hervorstehenden und bei starker mechanischer Beanspruchung zu Bruch neigenden Abschnitte oder Bereiche auf.

Nach einer weiteren Ausgestaltung der Steckschließe ist die Rastvertiefung von zwei gegenüberliegenden und sich entlang der Einsteckrichtung erstreckenden Längsstegen und von einem die Längsstege miteinander verbindenden distalen Quersteg begrenzt. Der distale Quersteg kann insbesondere an einem distalen Endabschnitt an der Unterseite des Einsteckabschnitts ausgestaltet oder vorgesehen sein. Die Längsstege können sich etwa durchgehend vom distalen Endabschnitt bis zum proximalen Endabschnitt des Einsteckabschnitts erstrecken und so eine strukturelle Verstärkung des Einsteckabschnitts bewirken.

Die Längsstege können sich parallel zueinander erstrecken. Der Abstand der Längsstege zueinander in Querrichtung kann hierbei im Wesentlichen der Quererstreckung der Raststruktur entsprechen, sodass diese im Bereich zwischen den Längsstegen zu liegen kommen kann, wenn der Einsteckabschnitt seine finale Endlage im Aufnahmeabschnitt erreicht.

Der distale Quersteg kann eine in proximale Richtung gerichtete Anlagefläche aufweisen, die mit einer korrespondierend oder komplementären Anlagefläche der Raststruktur, insbesondere des von der Raststruktur gebildeten Rastvorsprungs zur Anlage gelangt. Auf diese Art und Weise kann die Gegenraststruktur gegen ein Herausziehen aus dem Aufnahmeabschnitt gesichert werden.

Nach einer weiteren Ausgestaltung sind die Längsstege an der Unterseite des Einsteckabschnitts ferner mit einem proximalen Quersteg verbunden, welcher in Längsrichtung oder in Einsteckrichtung vom distalen Quersteg entfernt oder beabstandet ist. Der proximale Quersteg weist eine größere Distanz oder einen größeren Abstand vom distalen Ende des Einsteckabschnitts als der distale Quersteg auf. Mittels des proximalen Querstegs kann eine weitere Verstärkung und Versteifung des Einsteckabschnitts erreicht werden, sodass dieser insbesondere durch die etwa rechteckige Ausgestaltung von distalem Quersteg, proximalem Quersteg sowie durch die mittels distalem und proximalem Quersteg verbundenen Längsstege strukturell verstärkt ist.

Die Längsstege und die Querstege können eine Erstreckung entlang der Hochachse des Einsteckabschnitts aufweisen, die in etwa der Gesamterstreckung des Einsteckabschnitts entlang der Hochachse entspricht. D.h. die Längsstege und die Querstege können von der Oberseite des Einsteckabschnitts nach unten abragen und mit ihrem unteren Ende in einer gemeinsamen Ebene zu liegen kommen, welche zugleich die Unterseite des Einsteckabschnitts bildet. Fertigungstechnisch ist eine solche Ausgestaltung besonders einfach, etwa mittels Kunststoffspritzgießen erzielbar.

Die Querstege, d.h. der distale Quersteg und der proximale Quersteg können sich parallel zueinander erstrecken. Ihr Abstand in Längsrichtung oder Einführrichtung kann derart bemessen sein, dass sie die Raststruktur des Einsteckabschnitts zwischen sich aufnehmen. Ebenso ist der Abstand der Längsstege in Querrichtung derart bemessen, dass sie Gegenraststruktur an der Unterseite des Aufnahmeabschnitts vollständig aufnehmen können. Der Bereich, welcher vom distalen Quersteg, proximalen Quersteg sowie linken und rechten Längssteg eingeschlossen wird, kann in etwa passgenau zur geometrischen Ausgestaltung und Größe der von der Unterseite in die Aufnahme hineinragenden Raststruktur ausgestaltet sein, sodass die Raststruktur möglichst passgenau in der von den Querstegen und den Längsstegen begrenzten Rastvertiefung möglichst spielfrei aufgenommen werden kann. Eine weitgehend spielfreie Aufnahme des Rastvorsprungs der Raststruktur in der Rastvertiefung der Gegenraststruktur ermöglicht und begünstigt eine besonders stabile Verbindung von Stecker und Buchse.

Nach einer weiteren Ausgestaltung der Steckschließe weist die Rastvertiefung ausgehend vom distalen Quersteg entgegen der Einsteck- oder Einführrichtung und in Richtung zum proximalen Quersteg eine abnehmende Tiefe auf. Die Tiefe der Rastvertiefung kann kontinuierlich abnehmend sein. Insoweit kann eine Anlagefläche der Rastvertiefung, welche sich zwischen den Querstegen und den Längsstegen erstreckt etwa korrespondierend zu einer Anlaufschräge der Raststruktur, bzw. des Rastvorsprungs des Aufnahmeabschnitts ausgestaltet sein. Dies ermöglicht eine annähernd vollflächige wechselseitige Anlagestellung von Rastvertiefung und Rastvorsprung von Gegenraststruktur und Raststruktur, sodass eine besonders feste, dauerhaltbare und stabile wechselseitige Fixierung von Stecker und Buchse erreicht werden kann.

Nach einer weiteren Ausgestaltung der Steckschließe weist der Einsteckabschnitt gegenüberliegende und unter einem vorgegebenen Winkel geneigt ausgerichtete Seitenwangen auf. Eine etwa zur Oberseite des Einsteckabschnitts geneigte Ausrichtung der Seitenwangen ermöglicht eine weitere strukturelle Verstärkung des Einsteckabschnitts. Der Einsteckabschnitt kann insoweit eine trapezförmige Außenkontur in einer Querschnittsebene senkrecht zur Längserstreckung, bzw. senkrecht zur Einsteckrichtung aufweisen. Die geneigte Ausrichtung der Seitenwangen bewirkt ferner eine Selbstzentrierung beim Einführen des Einsteckabschnitts in den Aufnahmeabschnitt.

Zudem kann durch die geneigte Ausrichtung der Seitenwangen eine symmetrische Ausgestaltung des Einsteckabschnitts in Bezug auf die Hochachse oder Hochrichtung durchbrochen werden. Der Einsteckabschnitt kann insoweit nur in einer einzigen definierten Ausrichtung in den Aufnahmeabschnitt eingeführt werden. Dies ist aufgrund der Ausgestaltung der Raststruktur einzig an der Innenseite der Unterseite des Aufnahmeabschnitts notwendig. Eine im Hinblick auf die Hochachse asymmetrische Querschnittskontur von Einsteckabschnitt und Aufnahmeabschnitt definiert eine einzige zulässige Ausrichtung des Einsteckabschnitts im Aufnahmeabschnitt.

Korrespondierend oder entsprechend der Querschnittskontur des Einsteckabschnitts kann auch die Innenkontur des Aufnahmeabschnitts ausgestaltet sein. Die gegenüberliegenden Seitenwände des Aufnahmeabschnitts können ebenfalls zueinander geneigt ausgerichtet sein, wobei die Neigung der Seitenwände des Aufnahmeabschnitts im Wesentlichen der Neigung der Seitenwangen des Einsteckabschnitts entspricht.

Nach einer weiteren Ausgestaltung der Steckschließe ist im Bereich einer Stirnfläche und/oder im Bereich einer Außenseite des Einsteckabschnitts zumindest ein Anlagevorsprung zur Anlage an einer Innenseite der Aufnahme ausgebildet. Mit Erreichen einer Endlage, d.h. mit Erreichen einer Rastverbindung zwischen Raststruktur und Gegenraststruktur ist vorgesehen, dass der zumindest eine Anlagevorsprung an einer Innenseite der Aufnahme anliegt. Auf diese Art und Weise kann eine definierte Endlage, bzw. Anlagestellung von Einsteckabschnitt und Aufnahmeabschnitt in Einsteckrichtung erreicht werden. Der Anlagevorsprung ermöglicht die Bildung von Zwischenräumen seitlich des Anlagevorsprungs, in welchen Zwischenräumen sich etwaige Fremdpartikel, etwa Flusen oder Staub oder dergleichen Schmutzpartikel ansammeln können.

Solche Fremdpartikel beeinträchtigen auf diese Art und Weise keineswegs die Bildung der Rastverbindung zwischen Raststruktur und Gegenraststruktur. Etwaige am Einsteckabschnitt oder im Aufnahmeabschnitt befindliche Fremdpartikel können auf diese Art und Weise die Funktionstauglichkeit der Steckschließe nicht beeinträchtigen. Die Steckschließe kann trotz eines gewissen Grads an Verschmutzung oder trotz etwaiger Flusen oder dergleichen Fremdpartikel eine unveränderte Funktionalität zum Schließen und Öffnen von Raststruktur und Gegenraststruktur bereitstellen oder aufweisen.

Anstelle oder ergänzend von Anlagevorsprüngen können an der Außenseite des Einsteckabschnitts und/oder Seite des Aufnahmeabschnitts auch entsprechende Vertiefungen oder Nuten ausgestaltet sein, um etwaige Schmutz- oder Fremdpartikel aufnehmen können, sodass trotz eines gewissen Verschmutzungsgrads von Einsteckabschnitt und/oder Aufnahmeabschnitt ein Einführen des Einsteckabschnitts in den Aufnahmeabschnitt ermöglicht und ein Schließen der Steckschließe gewährleistet werden kann.

Nach einer weiteren Ausgestaltung der Steckschließe ist die Raststruktur unter Vorspannung stehend mit der Gegenraststruktur in Eingriff bringbar. D.h. die unbelastete Ausgangsstellung der Raststruktur, welche die Raststruktur bei einem aus der Buchse entfernten Stecker einnimmt unterscheidet sich von der Formgebung oder Position der Raststruktur wenn diese mit der Gegenraststruktur in Eingriff steht. Der lichte Raum im Inneren des Aufnahmeabschnitts, welcher von der Raststruktur begrenzt wird, ist im unbelasteten Ausgangszustand der Buchse etwas kleiner als in einer Konfiguration, in welcher der Stecker in der Buchse bestimmungsgemäß aufgenommen ist. D.h. wenn die Raststruktur mit der Gegenraststruktur in Eingriff steht ist die Raststruktur um ein vorgegebenes Maß gegenüber ihrer Ausgangsstellung ausgelenkt. Eine derart unter Vorspannung stehende Raststruktur ist für die Aufrechterhaltung der Rastverbindung insbesondere und auch unter mechanischer Beanspruchung von Vorteil.

Nach einer weiteren Ausgestaltung der Steckschließe ist an einer Innenseite zumindest einer der Seitenwände der Oberseite oder der Unterseite der Aufnahme und/oder an einer Außenseite des Einsteckabschnitts zumindest eine entlang der Einführrichtung des Einsteckabschnitts längserstreckte Nut ausgebildet. Eine solche Nut ermöglicht das Aufnehmen von etwaigen Stör-, Schmutz- oder Fremdpartikeln beim Einführen des Einsteckabschnitts in den Aufnahmeabschnitt. Dies ermöglicht ein reibungsloses Einstecken des Einsteckabschnitts in den Aufnahmeabschnitt selbst wenn der Einsteckabschnitt und/oder Aufnahmeabschnitt bis zu einem gewissen Grad verschmutzt sein sollten.

Die Ausgestaltung einer solchen oder mehrerer solcher Nuten ermöglicht ferner eine besonders passgenaue Ausgestaltung der Außenkontur des Einsteckabschnitts an die Innenkontur des Aufnahmeabschnitts. Etwaige Spaltmaße zwischen den Außenseiten des Einsteckabschnitts und den Innenseiten des Aufnahmeabschnitts können auf diese Art und Weise besonders gering gehalten werden, was die Dauerhaltbarkeit und Festigkeit der wechselseitigen Verbindung von Einsteckabschnitt und Aufnahmeabschnitt begünstigt.

Nach einer weiteren Ausgestaltung der Steckschließe weist das Einsteckteil senkrecht zur Einsteckrichtung eine trapezförmige Querschnittskontur auf. Diese ermöglicht eine Selbstzentrierung sowie eine Symmetriebrechung des Einsteckteils bzw. des Einsteckabschnitts, sodass der Stecker nur in einer vorgegebenen Vorzugsrichtung in die Buchse, mithin in den Aufnahmeabschnitt einführbar ist.

Nach einer weiteren Ausgestaltung ist die Unterseite des Einsteckabschnitts eben ausbildet. Sie kann frei von Vorsprüngen ausgestaltet sein. Eine derartige Formgebung ermöglicht ein besonders einfaches sowie leicht gleitendes Einführen des Einsteckabschnitts in den Aufnahmeabschnitt.

Nach einer weiteren Ausgestaltung weisen die Seitenwände des Aufnahmeabschnitts im Bereich eines distalen Endabschnitts des Aufnahmeabschnitts jeweils einen nach innen in die Aufnahme hineinragenden Flanschabschnitt auf, welcher einen Endanschlag für das Einführen des Einsteckabschnitts in die Aufnahme bildet. Auf diese Art und Weise kann eine definierte wechselseitige und in Längsrichtung, bzw. in Einsteckrichtung wirkende Einführbegrenzung für das Einführen des Einsteckabschnitts in den Aufnahmeabschnitt bereitgestellt werden. Die Ausgestaltung eines solchen Endanschlags, mit an den nach innen hineinragenden Flanschabschnitten an den Seitenwänden des Aufnahmeabschnitts ermöglicht eine stirnwandfreie Ausgestaltung des Aufnahmeabschnitts. D.h. der Aufnahmeabschnitt kann in distaler Richtung offen ausgestaltet und etwa lediglich mit dem Betätigungsabschnitt des Zungenabschnitts versehen sein. Dies kann sich vorteilhaft auf die Vermeidung von Verschmutzungen auswirken.

In einem weiteren Aspekt betrifft die vorliegende Erfindung ein Kleidungsstück mit einem ersten Gurtabschnitt und mit einem zweiten Gurtabschnitt und mit einer Steckschließe nach einem der vorhergehenden Ansprüche. Hierbei ist der Stecker der Steckschließe mit dem ersten Gurtabschnitt verbunden oder verbindbar und die Buchse ist mit dem zweiten Gurtabschnitt verbunden oder verbindbar. Mittels der Steckschließe können der erste Gurtabschnitt und der zweite Gurtabschnitt des Kleidungsstücks lösbar miteinander verbunden werden.

Nach einem weiteren Aspekt betrifft die vorliegende Erfindung schließlich einen Gebrauchsgegenstand, etwa einen Rucksack oder eine Tasche, welche gleichermaßen, wie auch das Kleidungsstück einen ersten Gurtabschnitt und einen zweiten Gurtabschnitt aufweist, die mittels einer zuvor beschriebenen Steckschließe lösbar miteinander verbindbar sind.

### Kurzbeschreibung der Figuren

Weitere Ziele, Merkmale sowie vorteilhafte Anwendungsmöglichkeiten der vorliegenden Erfindung ergeben sich aus der nachfolgenden Beschreibung eines Ausführungsbeispiels der Steckschließe unter Bezugnahme auf die Zeichnungen. Hierbei zeigen:
- Fig. 1: eine Draufsicht auf die Steckschließe,
- Fig. 2: eine in Längsrichtung geschnittene Darstellung durch die Steckschließe,
- Fig. 3: eine Draufsicht auf den Steckern,
- Fig. 4: eine Draufsicht auf die Buchse,
- Fig. 5: eine geschnitten perspektivische Darstellung der Steckschließe in Montage- oder Schließstellung,
- Fig. 6: eine vergrößerte Darstellung der miteinander in Eingriff stehenden Raststruktur und Gegenraststruktur,
- Fig. 7: eine vergrößerte Darstellung eines Ausschnitts der in Schließstellung oder Montagestellung befindlichen Steckschließe,
- Fig. 8: einen Querschnitt durch die Steckschließe in Schließstellung durch Buchse und Stecker,
- Fig. 9: eine perspektivische Darstellung des Steckers,
- Fig. 10: eine perspektivische Darstellung der Buchse,
- Fig. 11: eine weitere perspektivische Darstellung des Steckers von unten betrachtet,
- Fig. 12: eine weitere Darstellung der Buchse von unten betrachtet,
- Fig. 13: eine perspektivische Darstellung der Buchse bei weggeschnittener Oberseite und
- Fig. 14: eine schematische Darstellung eines mit einer Steckschließe versehenen Kleidungsstücks.

### Detaillierte Beschreibung

Die in den Figuren 1 bis 13 in verschiedenen Ansichten und Querschnitten gezeigte Steckschließe 1 weist einen Stecker 2 mit einem Einsteckabschnitt 30 und eine Buchse 6 mit einem Aufnahmeabschnitt 70 auf. Der Aufnahmeabschnitt 70 weist eine Aufnahme 69 zur Aufnahme des Einsteckabschnitts 30 auf. Die Steckschließe 1 dient insbesondere der Verbindung zweier Gurtabschnitte 3, 4 eines Kleidungsstücks 5, wie dies schematisch in Fig. 14 dargestellt ist. Hierbei kann der Stecker 2 der Steckschließe 1 beispielsweise mit einem Gurtabschnitt 3 und damit mit einem ersten Gurtabschnitt verbunden sein. Die Buchse 6 der Steckschließe 1 kann mit einem zweiten Gurtabschnitt 4 verbunden sein. Stecker 2 und Buchse 6 sind lösbar miteinander verbindbar. Auf diese Art und Weise können die Gurtabschnitte 3, 4 des Kleidungsstücks 5 lösbar miteinander verbunden werden. Die Gurtabschnitte 3, 4 können Teil eines Hosenträgers eines z.B. als Latzhose ausgestalteten Kleidungsstücks 5 sein.

Die Gurtabschnitt 3, 4 können beispielsweise einen Hosenträger oder eine Art Gurt bilden. Bei anderen Einsatzmöglichkeiten, etwa bei einem Gebrauchsgegenstand ist denkbar, dass die Gurtabschnitte 3, 4 Bestandteil eines Trageriemens, etwa eines Schulterriemens oder Bauchriemens sind. Der Gebrauchsgegenstand, welcher vorliegend nicht explizit gezeigt ist, kann beispielsweise als Rucksack oder als Tragetasche implementiert sein. Grundsätzlich ist die hier gezeigte Steckschließe für unterschiedlichste Anwendungsmöglichkeiten geeignet und vorgesehen. Sie dient vornehmlich der Verbindung von Gurten oder Gurtabschnitten.

Zur Befestigung der Gurtabschnitte 3, 4 an Stecker 2 und Buchse 6 weist die Buchse 2 einen Befestigungsabschnitt 20 auf. Dieser ist im vorliegend gezeigten Ausführungsbeispiel mit insgesamt zwei Stegen 23, 22 versehen, die von mehreren schlitzartige Durchgangsöffnungen 23, 24, 25 voneinander separiert sind. Der Befestigungsabschnitt 20 kann als vergleichsweise flacher und ebener Abschnitt ausgestaltet sein. Er kann einen umlaufenden, gegebenenfalls geschlossen umlaufenden Rahmen 28 aufweisen, welcher von den Durchgangsöffnungen 23, 24, 25 durchsetzt ist.

Zumindest eine der Durchgangsöffnungen 25 weist eine Riffelung oder Zahnung 26 auf. Diese dient einer Fixierung etwa eines flexiblen Gurtabschnitts 3, 4 etwa aus einem Textil- oder Ledermaterial. Die einzelnen Durchgangsöffnungen 23, 24, 25 dienen einem Einfädeln des flexiblen Gurtabschnitts 3, 4, um diesen etwa verstellbar am Befestigungsabschnitt 20 zu befestigen.

Die Buchse 6 ist ebenfalls mit einem Befestigungsabschnitt 60 für den Gurtabschnitt 3, 4 vorgesehen. Auch der Befestigungsabschnitt 60 kann einen umlaufend geschlossenen Rahmen 63 aufweisen, welcher eine schlitzartige Durchgangsöffnung 61 für den Gurtabschnitt 3, 4 aufweist. Der Gurtabschnitt 3, 4 kann durch die einzige Durchgangsöffnung 61 hindurch gefädelt und mit seinem freien Ende beispielsweise mit einem vom freien Ende beabstandeten Bereich desselben Gurtabschnitts verbunden, etwa vernäht oder verschweißt sein.

Insoweit kann einer der beiden Gurtabschnitte 3, 4 unlösbar, d.h. nicht zerstörungsfrei unlösbar mit dem Befestigungsabschnitts 60 verbunden und hieran fixiert, d.h. unbeweglich angeordnet sein während der andere der beiden Gurtabschnitte 3, 4 etwa verstellbar und/oder auch lösbar mit dem Befestigungsabschnitts 20 des Steckers verbunden sein kann.

Bei anderen vorliegend nicht gezeigten Ausführungsformen kann der mehrere Streben 21, 22 und mehrere Durchgangsöffnungen 23, 24, 25 versehene Befestigungsabschnitt 20 auch an der Buchse 6 vorgesehen und/oder ausgebildet sein. Gleichermaßen kann der lediglich eine einzige Durchgangsöffnung 61 aufweisende Befestigungsabschnitt 60 am Stecker 2 vorgesehen oder ausgebildet sein.

Der Aufnahmeabschnitt 70 weist eine längserstreckte Oberseite 73, eine sich hierzu in etwa parallel erstreckende längserstreckte Unterseite 77 sowie zwei gegenüberliegende Seitenwände 72, 74 auf, die die Oberseite 73 und die Unterseite 77 an ihren Außenrändern miteinander verbinden. Oberseite 73, Unterseite 77 sowie die Seitenwände 72, 74 sind einstückig ausgestaltet. Sie gehen nahtlos ineinander über. Die von den Seitenwänden 72, 74 sowie der Oberseite 73 und Unterseite 77 gebildete Aufnahme 69 erstreckt sich in einer Längsrichtung, nämlich von einer Einführöffnung 68 in distale Richtung hin zu einem distalen Endabschnitt 75. Die Einführöffnung 68 stellt insoweit einen gegenüberliegenden proximalen Endabschnitt 76 dar.

Der Abstand bzw. die Distanz zwischen dem proximalen Endabschnitt 76 und dem distalen Endabschnitt 75 gibt eine Einführ- oder Einsteckrichtung für den Einsteckabschnitt 30 in die Aufnahme 69 und insoweit in den Aufnahmeabschnitt 70 vor.

An der Unterseite 77 der Aufnahme 69, mithin an der Unterseite 77 des Aufnahmeabschnitts 70 ist eine entgegen einer Rückstellkraft bewegliche und in die Aufnahme 69 hineinragende Raststruktur 80 vorgesehen oder ausgebildet. Die Raststruktur 80 ist vorliegend als Rastvorsprung 85 implementiert. Der Rastvorsprung 85 weist eine in distale Richtung zunehmend in die Aufnahme 69 hineinragende Anlaufschräge 83 auf, die in proximale Richtung, d.h. in Richtung zur Einführöffnung 68 quasi in die Innenseite der Unterseite 77 mündet. Der Rastvorsprung 85 weist insoweit eine rampenartig nach innen und sich in distale Richtung vergrößernde oder erhöhende, in den Innenraum der Aufnahme 69 hineinragende Rampe auf, die seitlich in Seitenwangen 86, 87 dreiecksförmiger Gestalt übergeht oder von entsprechenden Seitenwangen 86, 87 begrenzt ist.

In Einsteckrichtung vorn liegend geht die Anlaufschräge 83 in eine sich in etwa senkrecht, d.h. in etwa parallel zur Flächennormale der Unterseite 77 erstreckende Anlagefläche 82 über, die korrespondierend zu einer Anlagefläche 42 einer Gegenraststruktur 40 an der Unterseite 37 des Einsteckabschnitts 30 ausgebildet ist. Die Unterseite 37 der Gegenraststruktur 40 ist insbesondere in Fig. 11 gezeigt. Die Gegenraststruktur 40 weist eine komplementär zur Anlagefläche 83 ausgestaltete Anlagefläche 43 auf, die in distale Richtung von einem distalen Quersteg 41 und in proximale Richtung von einem proximalen Quersteg 44 begrenzt ist.

Die Anlagefläche 43 ist Teil einer Rastvertiefung 45, die in die Unterseite 37 des Einsteckabschnitts 30 integriert oder eingelassen ist. Sie ist ferner von seitlichen und sich in Längsrichtung, d.h. entlang der Einsteckrichtung erstreckenden Längsstegen 38, 39 begrenzt. Die Längsstege 38, 39 erstrecken sich vorzugsweise oder typischerweise über die gesamte Längserstreckung des Einsteckabschnitts 30. Sie stehen quasi als strukturversteifende Stege von der geschlossenen Oberseite 33 des Einsteckabschnitts 30 nach unten ab und weisen in Längsrichtung des Einsteckabschnitts 30 ein konstantes Dicken- oder Querschnittsprofil auf.

Mittels der Längsstege 38, 39 kann der Einsteckabschnitt strukturell verstärkt werden. Zur strukturellen Verstärkung tragen ferner der sich in Querrichtung erstreckende Quersteg 41 als auch der Quersteg 44 zwischen den Längsstegen 38, 39 bei. Die Längsstege 38, 39 sowie die hiermit ggf. sogar einstückig verbundenen Querstege 41, 44 bilden eine Strukturversteifung oder Strukturverstärkung des Einsteckabschnitts 30. Dieser kann aufgrund jener Formgebung besonders verwindungssteif und stabil ausgestaltet sein.

Ferner ist der Einsteckabschnitt frei von jeglichen etwa zu einer Verrastung oder Verbindung mit der Gegenraststruktur vorgesehenen Vorsprüngen. Der Einsteckabschnitt 30 weist, wie insbesondere aus den Figuren 9 und 11 hervorgeht, eine geschlossene ebene Oberseite 33 auf, die seitlich, d.h. in Querrichtung in schräg verlaufende Seitenwangen 32, 34 übergeht. In Einsteckrichtung vorn liegend weist der Einsteckabschnitt einen distalen Endabschnitt 35 auf. Der distale Endabschnitt 35 weist eine geschlossene Stirnfläche 31 auf. In entgegengesetzter Richtung weist der Einsteckabschnitt 30 einen proximalen Endabschnitt 36 auf, welcher einstückig in den Befestigungsabschnitt 20 übergeht.

Der Befestigungsabschnitt 20, insbesondere dessen Rahmen 28 schließt in distaler Richtung mit einer ebenen Stirnfläche 27 ab, von welcher sich der Einsteckabschnitt 30 in distale Richtung, d.h. in Längsrichtung oder entlang der Einsteckrichtung erstreckt.

Die Stirnfläche 27 kann mit Erreichen einer Endmontagestellung des Einsteckabschnitts 30 im Aufnahmeabschnitt 70 etwa an einer von der Seitenwand 72, 74 und/oder von einer von Unterseite 77 und Oberseite 73 gebildeten Öffnungsberandung zur Anlage gelangen und insoweit einen Endanschlag für das Einführen des Einsteckabschnitts 30 in den Aufnahmeabschnitt 70 bereitstellen. Mit Erreichen einer solchen Endlage gelangt die an der Unterseite 37 ausgestaltete Gegenraststruktur 40 des Einsteckabschnitts 30 mit der korrespondierend oder komplementär hierzu ausgestalteten Raststruktur 80 der Unterseite 77 des Aufnahmeabschnitts 70 rastend und somit formschlüssig in Eingriff. Die schräg verlaufende Anlagefläche 43 der Gegenraststruktur 40 gelangt hierbei gleitend mit der Anlaufschräge 83 zur Anlage. Die Anlagefläche 82 des Rastvorsprungs 85 gelangt mit der komplementär ausgestalteten Anlagefläche 42 an der Innenseite des distalen Quersteg 41 zur Anlage, sodass Gegenraststruktur 40 und Raststruktur 80 fest miteinander verbunden sind.

Zur Bildung der Rastverbindung ist vorgesehen, dass ausschließlich die Raststruktur 80 eine Ausweichbewegung etwa senkrecht zur Flächennormalen der Unterseite 77 ausführt, während der Einsteckabschnitt 30 vollkommen unbeweglich und starr sowie inflexibel ausgestaltet ist. Für eine Ausweichbewegung ist an der Unterseite oder in der Unterseite 77 des Aufnahmeabschnitts 70 ein Zungenabschnitt 88 ausgestaltet, an dessen der Aufnahme 69 zugewandten Innenseite 66 die Raststruktur 80 angeordnet oder ausgebildet ist. Der Zungenabschnitt 88 ist durch längserstreckte Schlitze 89 von der Unterseite 77 getrennt. Der Zungenabschnitt 88 weist einen proximalen Endabschnitt 84 auf, welcher einstückig in die Unterseite 77 des Aufnahmeabschnitts übergeht. Ferner ist der Zungenabschnitt 88 durch einen gegenüberliegenden distalen Endabschnitt 95 charakterisiert, welcher frei schwingend, allein durch die Flexibilität oder Deformierbarkeit des Zungenabschnitts 88 beweglich gegenüber der Unterseite 77 gelagert ist. Die Raststruktur 80, insbesondere der Rastvorsprung 85 ist zwischen dem proximalen Endabschnitt 94 und dem distalen Endabschnitt 95 angeordnet.

Am distalen Endabschnitt 95 des Zungenabschnitts 88 ist ferner ein Betätigungsabschnitt 90 vorgesehen, welcher einen nach oben in Richtung zur Oberseite 73 abragenden Betätigungsvorsprung 91 aufweist. Der Betätigungsvorsprung 91 weist an seinem obenliegenden freien Ende eine etwas verbreiterte, insbesondere in Längsrichtung verbreitete Betätigungsfläche 92 auf, die strebenartig über seitliche Wangen 93 an der Außenseite des nach oben ragenden Betätigungsvorsprung abgestützt ist.

Die Betätigungsfläche 92 kann von einem Endanwender betätigt und nach unten gedrückt werden, was zu einer Deformation bzw. Auslenkung des distalen Endabschnitts 95 des Zungenabschnitts 88 führt, derzufolge die Raststruktur 80 aus ihrer Raststellung in eine Lösestellung überführt wird, in welcher die Anlagefläche 82 außer Eingriff mit der Anlagefläche 42 der Gegenraststruktur 40 gelangt.

Sobald eine entsprechende Lösestellung erreicht wird, d.h. einer Außereingriffstellung von Anlagefläche 42 und Anlagefläche 82 eingenommen wird kann der Einsteckabschnitt 30 entgegen der Einsteckrichtung aus dem Aufnahmeabschnitt 70 herausgezogen werden.

Eine Schwenk- oder Biegeachse des Zungenabschnitts 88 erstreckt sich typischerweise in Querrichtung, d.h. senkrecht zur Einsteckrichtung sowie senkrecht zur Hochachse des Aufnahmeabschnitts. Die Hochachse des Aufnahmeabschnitts 70 erstreckt sich typischerweise parallel zu einer Flächennormalen der Unterseite 77.

Die Oberseite 73 des Aufnahmeabschnitts 70 weist eine Ausnehmung 79 im Bereich des distalen Endabschnitts 75 auf. Jene Ausnehmung 79 ist etwas größer bemessen als die entsprechende Ausdehnung oder Abmessung der Betätigungsfläche 92 des Betätigungsabschnitts 90. Die Betätigungsfläche 92 kann insbesondere flächenbündig oder zumindest etwas zurückversetzt gegenüber der Außenseite der Oberseite 73 zu liegen kommen. Insoweit kann erreicht werden, dass der vom Endanwender zu betätigende Betätigungsabschnitt 90 mit seiner Betätigungsfläche 92 nicht an der Oberseite 73 des Aufnahmeabschnitts 70 hervorsteht. Einem unbeabsichtigten Betätigen des Betätigungsabschnitts zum Lösen der Verbindung von Stecker 2 und Buchse 6 kann somit effektiv entgegengewirkt werden.

Die Aufnahme 69 des Aufnahmeabschnitts 70 kann in distale Richtung im Wesentlichen offen ausgestaltet sein. Die Aufnahme 69 kann insbesondere mittels an den distalen Enden der Seitenwände 74, 72 nach innenragenden Flanschabschnitten 96, 98, wie in Fig. 13 gezeigt, begrenzt sein. An den insoweit nach innen ragenden und in proximale Richtung weisenden Bereichen der Flanschabschnitte 96, 98 kann beispielsweise die Stirnfläche 31 des Einsteckabschnitts 30 zur Anlage gelangen. Hierfür kann die Stirnfläche 31 des Einsteckabschnitts 30 gesonderte Anlagevorsprünge 47 aufweisen, wie diese insbesondere in Fig. 9 gezeigt sind.

Mittels jener Anlagevorsprünge 47 kann eine wechselseitige Anlagestellung von Einsteckabschnitt 30 und Aufnahmeabschnitt 70 erreicht werden, indem jene Anlagevorsprünge 47 an den proximalen Seiten der Flanschabschnitte 96, 98 abstützend zur Anlage gelangen, wenn nämlich die Raststruktur 80 mit der Gegenraststruktur 40 verrastet.

Das Bereitstellen oder Ausbilden von solchen Anlagevorsprüngen 47 ist von besonderem Vorteil, als dass nicht die gesamte Stirnfläche 31 in Anlagestellung etwa mit den Flanschabschnitten 96, 98 sondern dass ein distaler Endabschnitt 35 des Einsteckabschnitts 30 nur punktuell an einer korrespondierenden Anlagestruktur, etwa im Bereich der Flanschabschnitte 96, 98 zur Anlage gelangt. Dies ist insbesondere dann von Vorteil, wenn beispielsweise Fremdpartikel, etwa Flusen, Staub oder Schmutz außen am Einsteckabschnitt 30 oder innenseitig im Aufnahmeabschnitt 70 vorhanden sein sollten, die ansonsten das Überführen des Einsteckabschnitts 30 in eine Schließstellung am Aufnahmeabschnitt 70 verhindern oder beeinträchtigen könnten.

Dank der nach innen ragenden Flanschabschnitte 96, 98 kann der distale Endabschnitt 75 des Aufnahmeabschnitts 70 weitgehend als Öffnung oder als Freiraum ausgestaltet sein, was sich vorteilhaft auf das Entfernen von Fremdpartikeln oder Verschmutzungen aus dem Aufnahmeabschnitt 70 erweisen kann.

Ferner kann durch die stirnwandfreie Ausgestaltung des Aufnahmeabschnitts 70 ausreichend Platz für den Betätigungsabschnitt 90 bereitgestellt werden, welcher von der Oberseite 73 des Aufnahmeabschnitts 70 her betätigbar ist.

Es ist insbesondere vorgesehen, dass sowohl der Stecker 2 als auch die Buchse 6 jeweils als einteilige Spritzgussbauteile gefertigt sind. Sie können beispielsweise als Kunststoffspritzgussbauteile gefertigt sein. Sie können als faserverstärkte Kunststoffspritzgussbauteile oder als nicht faserverstärkte Kunststoffspritzgussbauteile ausgestaltet sein. Beispielsweise können der Stecker 2 und/oder die Buchse 6 als Kunststoffspritzgussbauteil aus Polypropylen oder Polyamid gefertigt sein. Dies ermöglicht eine besonders kostengünstige Massenfertigung etwa im Spritzgussverfahren.

Bei weiteren Ausführungsformen kann vorgesehen sein, dass zumindest einer von Stecker 2 oder Buchse 6 als einteiliges Spritzgussbauteil, etwa als Kunststoffspritzgussbauteil gefertigt ist.

Bei weiteren Ausführungsformen kann zumindest der Stecker 2 und/oder die Buchse 6 als dreidimensionales Druckbauteil aus einem Kunststoff, einem Kunstharz, aus einer Keramik und/oder aus einem Metall gefertigt sein. Der Stecker 2 und/oder die Buchse 6 können nach einem 3D-Druckverfahren gefertigt sein. Dies ermöglicht die Bildung vielfältigster Geometrien, die insbesondere auch solche Hinterschneidungen aufweisen können, die spritzgusstechnisch nur recht schwierig oder gar nicht realisierbar wären.

Bei einer Implementierung des Steckers 2 und/oder der Buchse 6 im 3D Druckverfahren können der Stecker und/oder die Buchse aus einem Kunststoff, aus einem Kunstharz, aus einer Keramik oder aus einem Metall gefertigt sein.

Ferner ist es grundsätzlich denkbar, dass der Stecker 2 und die Buchse 6 aus unterschiedlichen Materialien gefertigt sind. Der Stecker 2 kann aus einem ersten Material oder aus einer ersten Materialmischung und die Buchse 6 kann aus einem zweiten Material oder einer zweiten Materialmischung gefertigt sein, wobei das erste Material und das zweite Material, respektive die erste Materialmischung und die zweite Materialmischung unterschiedlich sind.

Wie insbesondere aus dem Querschnitt der Fig. 6 hervorgeht kann die Raststruktur 80 unter Vorspannung stehend mit der Gegenraststruktur 40 in Eingriff gebracht werden. Es ist insbesondere denkbar, dass in der in Fig. 6 gezeigten Schließstellung die Raststruktur 80 unter Vorspannung stehend nicht ihre Ausgangsposition einnehmen kann, da dies durch das Einführen des Einsteckabschnitts 30 in die Aufnahme 69 verhindert wird. In der Darstellung der Fig. 6 sind die Gegenraststruktur 80 mit ihrer Anlagefläche 82 und ihre Anlaufschräge 83 im Grundzustand dargestellt.

Hierzu ist ferner die Lage und Position der hiermit korrespondierenden Anlagefläche 42, 43 der Gegenraststruktur 40 gezeigt. Die Darstellung der Raststruktur 80 in ihrem Ausgangszustand, d.h. bei einem aus der Buchse 6 entfernten Stecker 2 offenbart, dass die in Fig. 6 schematisch gezeigte Raststellung oder Schließstellung nur eingenommen werden kann, wenn die Raststruktur 80, mithin der Zungenabschnitt 88 um ein gewisses Maß nach unten ausgelenkt wird und ausgelenkt bleibt.

Dies bedeutet, dass der für den Einsteckabschnitt 30 vorgesehenen Freiraum in der Aufnahme 69 zwischen der Raststruktur 80 und der Innenseite der Oberseite 73 etwas kleiner oder schmaler bemessen ist als die entsprechende Ausdehnung des Einsteckabschnitts 30 entlang der Hochachse. Bei einem in den Aufnahmeabschnitt 70 eingesteckten Einsteckabschnitt 30 und mit Erreichen der Endmontagekonfiguration, in welcher die Raststruktur 80 mit der Gegenraststruktur 40 verrastet, kann die Raststruktur 80 ihre ursprüngliche Ausgangslage nicht vollends einnehmen. Sie bleibt unter einer nach innen gerichteten Vorspannung. Eine solche Vorspannung ist für die Aufrechterhaltung der Rastverbindung zwischen Raststruktur 80 und Gegenraststruktur 40 von besonderem Vorteil.

Wie ferner insbesondere anhand der Figuren 3 und 4 ersichtlich weisen sowohl der Einsteckabschnitt 30 als auch der Aufnahmeabschnitt 70 eine in Einsteckrichtung im Hinblick auf die Breite oder Querrichtung verjüngende Kontur auf. D.h. der Einsteckabschnitt 30 weist in Bezug auf die Einführ- oder Einsteckrichtung in die Aufnahme 69 eine sich in der Breite verjüngende Formgebung auf. Im Bereich des distalen Endabschnitts 35 weist er eine geringere Breite als im Bereich des proximalen Endabschnitts auf 36. Gleiches gilt für den Aufnahmeabschnitt. Auch dieser weist im Bereich des distalen Endabschnitts 75 eine geringere Breite als im Bereich des proximalen Endabschnitts 76 auf. Eine derart verjüngende Formgebung ermöglicht eine Art Selbstzentrierung des Einsteckabschnitts 30 beim Einführen in den Aufnahmeabschnitt in Bezug auf die Querrichtung.

Ferner geht die Oberseite 33 des Einsteckabschnitts 30 über geneigte Seitenwangen 32, 34 seitlich in die Unterseite 37 des Einsteckabschnitts 30 über. D.h. in einem Querschnitt senkrecht zur Längserstreckung des Einsteckabschnitts 30 weist diese eine Art trapezförmige Querschnittskontur mit einer ebenen Unterseite 37 und/oder mit einer ebenen Oberseite 33 aber mit zueinander nach oben hin geneigten Seitenwangen 32, 34 auf.

Mittels der geneigten Seitenwangen 32, 34 und der hieraus resultierenden Tatsache, dass die Oberseite 33 eine geringere Quererstreckung als die Unterseite 37 aufweist kann eine Symmetriebrechung erreicht werden, die es erfordert, dass der Stecker 2 mit seinem Einsteckabschnitt 30 nur in einer einzigen vorgegebenen Ausrichtung in die Aufnahme 69 der Buchse 6 eingeführt werden kann. Auf diese Art und Weise kann erreicht werden, dass lediglich an der Unterseite 37 die Gegenraststruktur 40 auszubilden ist während die Oberseite 33 des Einsteckabschnitts 30 als homogene geschlossene Gleitfläche ausgestaltet werden kann, die ein besonders einfaches Einführen und Entlanggleiten an einer korrespondierend oder komplementär ausgestalteten Innenseite der Oberseite 73 des Aufnahmeabschnitts 70 ermöglicht.

Wie ferner insbesondere anhand der Figuren 8 und 10 ersichtlich können im Bereich der geneigten Seitenwände 72, 74, welche komplementär zu den Neigungen der Seitenwangen 32, 34 ausgerichtet sind, sich in Längsrichtung erstreckende Nuten 67 vorgesehen sein. Jene Nuten 67 ermöglichen das Aufnehmen von Schmutz, welcher beispielsweise im Aufnahmeabschnitt 70 oder an der Außenseite des Einsteckabschnitts 30 anhaftet. Etwaige Fremdpartikel, die unweigerlich in den Bereich zwischen Außenseite des Einsteckabschnitts 30 und Innenseite des Aufnahmeabschnitt 70 gelangen, können auf diese Art und Weise in einen Bereich verlagert werden, welcher außerhalb der korrespondierend miteinander ausgestalteten Gleitflächen an der Außenseite der Seitenwangen 32, 34 und der Innenseite der Seitenwände 72, 74 liegt.

Des Weiteren können zum Beispiel an der ebenen und vertiefungs- sowie vorsprungsfreien Oberseite 33 des Einsteckabschnitts 30 ein oder mehrere längserstreckte Anlagevorsprünge 48, etwa in Form von längserstreckten Stegen ausgebildet sein, die sich minimal von der Außenseite 46 der Oberseite 33 des Einsteckabschnitts 30 erstrecken. Die Anlagevorsprünge 48, welche in Längsrichtung ein konstantes Querschnittsprofil aufweisen und sich beispielsweise parallel zueinander und/oder auch parallel zu Einsteckrichtung erstrecken können, bewirken eine definierte Anlage an der Innenseite der Oberseite 73 des Aufnahmeabschnitts 70. Insoweit kann eine vollflächige wechselseitige Anlage der Oberseite 33 an der Innenseite der Oberseite 73 vermieden werden, wodurch ein Verklemmen oder Verkanten des Einsteckabschnitts 30 im Aufnahmeabschnitt 70 vermieden werden kann.

Gleichermaßen und wie auch bereits zu den Nuten 67 beschrieben kann durch Ausbildung der Anlagevorsprünge 78 ein gewisser Verschmutzungsgrad an der Außenseite 46 des Einsteckabschnitts 60 sowie an der Innenseite oder innenseitig in der Aufnahme 69 toleriert werden, ohne dass hierdurch die Einsteckbarkeit des Einsteckabschnitts 30 in den Aufnahmeabschnitt 70 wesentlich beeinträchtigt wäre.

### Bezugszeichenliste

- 1: Steckschließe
- 2: Stecker
- 3: Gurtabschnitt
- 4: Gurtabschnitt
- 5: Kleidungsstück
- 6: Buchse
- 20: Befestigungsabschnitt
- 21: Strebe
- 22: Strebe
- 23: Durchgangsöffnung
- 24: Durchgangsöffnung
- 25: Durchgangsöffnung
- 26: Zahnung
- 27: Stirnfläche
- 28: Rahmen
- 30: Einsteckabschnitt
- 31: Stirnfläche
- 32: Seitenwange
- 33: Oberseite
- 34: Seitenwange
- 35: distaler Endabschnitt
- 36: proximaler Endabschnitt
- 37: Unterseite
- 38: Längssteg
- 39: Längssteg
- 40: Gegenraststruktur
- 41: Quersteg
- 42: Anlagefläche
- 43: Anlagefläche
- 44: Quersteg
- 45: Rastvertiefung
- 46: Außenseite
- 47: Anlagevorsprung
- 48: Anlagevorsprung
- 60: Befestigungsabschnitt
- 61: Durchgangsöffnung
- 62: Strebe
- 63: Rahmen
- 66: Innenseite
- 67: Nut
- 68: Einführöffnung
- 69: Aufnahme
- 70: Aufnahmeabschnitt
- 71: Endanschlag
- 72: Seitenwand
- 73: Oberseite
- 74: Seitenwand
- 75: distaler Endabschnitt
- 76: proximaler Endabschnitt
- 77: Unterseite
- 78: Außenseite
- 79: Ausnehmung
- 80: Raststruktur
- 82: Anlagefläche
- 83: Anlaufschräge
- 85: Rastvorsprung
- 86: Wange
- 87: Wange
- 88: Zungenabschnitt
- 89: Schlitz
- 90: Betätigungsabschnitt
- 91: Betätigungsvorsprung
- 92: Betätigungsfläche
- 93: Wange
- 94: proximaler Endabschnitt
- 95: distaler Endabschnitt
- 96: Flanschabschnitt
- 28: Flanschabschnitt

## Patentansprüche

1. Steckschließe (1) umfassend:
- einen Stecker (2) mit einem Einsteckabschnitt (30),
- eine Buchse (6) mit einem Aufnahmeabschnitt (70) und mit einer Aufnahme (69) zur Aufnahme des Einsteckabschnitts (30),
- wobei der Aufnahmeabschnitt (70) eine Oberseite (73), eine der Oberseite (73) gegenüberliegende Unterseite (77) und die Oberseite (73) mit der Unterseite (77) verbindende Seitenwände (72, 74) aufweist, die die Aufnahme (69) in einer Umfangsrichtung eingrenzen,
- wobei an der Unterseite (77) eine entgegen einer Rückstellkraft bewegliche und in die Aufnahme (69) hineinragende Raststruktur (80) vorgesehen ist,
- wobei der Einsteckabschnitt (30) im Wesentlichen starr oder inflexibel ausgestaltet ist und an einer Unterseite (37) des Einsteckabschnitts (30) eine mit der Raststruktur (80) korrespondierende Gegenraststruktur (40) aufweist.

2. Steckschließe (1) nach Anspruch 1, wobei an der Unterseite (77) des Aufnahmeabschnitts (70) ein Zungenabschnitt (88) ausgebildet ist, an dessen der Aufnahme (69) zugewandten Innenseite (66) die Raststruktur (80) angeordnet oder ausgebildet ist.

3. Steckschließe (1) nach Anspruch 2, wobei der Zungenabschnitt (88) flächenbündig in eine Außenseite (78) der Unterseite (77) des Aufnahmeabschnitts (70) integriert ist.

4. Steckschließe (1) nach einem der vorhergehenden Ansprüche 2 oder 3, wobei der Zungenabschnitt (88) über einen proximalen Endabschnitt (94) einstückig mit der Unterseite (77) verbunden ist und im Bereich eines in Einführrichtung des Einsteckabschnitts (30) hiervon beabstandeten distalen Endabschnitts (95) infolge einer elastischen Deformierbarkeit des Zungenabschnitts (88) zumindest in einer Richtung parallel zu einer Flächennormalen der Unterseite (77) frei beweglich ist.

5. Steckschließe (1) nach Anspruch 4, wobei am distalen Endabschnitt (95) des Zungenabschnitts (88) ein nach oben in Richtung zur Oberseite (73) abragender Betätigungsabschnitt (90) angeordnet oder ausgebildet ist.

6. Steckschließe (1) nach Anspruch 5, wobei der Betätigungsabschnitt (90) im Bereich einer Ausnehmung (79) der Oberseite (33) des Aufnahmeabschnitts (70) zu liegen kommt und von der Oberseite (37) aus durch ein in Richtung zur Unterseite (37) gerichtetes Niederdrücken betätigbar ist.

7. Steckschließe (1) nach einem der vorhergehenden Ansprüche, wobei der Einsteckabschnitt (30) in Bezug auf eine Einführrichtung in die Aufnahme (69) eine sich in der Breite verjüngende Formgebung aufweist und im Bereich eines distalen Endabschnitts (35) eine geringere Breite als im Bereich eines proximalen Endabschnitts (36) aufweist.

8. Steckschließe (1) nach einem der vorhergehenden Ansprüche, wobei der Aufnahmeabschnitt (70) in Bezug auf die Einführrichtung in die Aufnahme (69) eine sich in der Breite verjüngende Formgebung aufweist und im Bereich eines distalen Endabschnitts (75) eine geringere Breite als im Bereich eines proximalen Endabschnitts (76) aufweist.

9. Steckschließe (1) nach einem der vorhergehenden Ansprüche, wobei der Einsteckabschnitt (30) eine ebene Oberseite (33) und eine ebene Unterseite (37) aufweist.

10. Steckschließe (1) nach einem der vorhergehenden Ansprüche, wobei die Gegenraststruktur (40) in Form einer Rastvertiefung (45) in die Unterseite (37) des Einsteckabschnitts (30) eingelassen ist.

11. Steckschließe (1) nach Anspruch 10, wobei die Rastvertiefung (45) von 2 gegenüberliegenden und sich entlang der Einsteckrichtung erstreckenden Längsstegen (38, 39) begrenzt ist

12. Steckschließe (1) nach einem der vorhergehenden Ansprüche, wobei der Einsteckabschnitt (30) gegenüberliegende und unter einem vorgegebenen Winkel geneigt ausgerichtete Seitenwangen (32, 34) aufweist.

13. Steckschließe (1) nach einem der vorhergehenden Ansprüche, wobei im Bereich einer Stirnfläche (31) und/oder im Bereich einer Außenseite (46) des Einsteckabschnitts (30) zumindest ein Anlagevorsprung (47, 48) zur Anlage an einer Innenseite (66) der Aufnahme (69) ausgebildet ist.

14. Steckschließe (1) nach einem der vorhergehenden Ansprüche, wobei die Raststruktur (80) nur unter Vorspannung stehend mit der Gegenraststruktur (40) in Eingriff bringbar ist.

15. Steckschließe (1) nach einem der vorhergehenden Ansprüche, wobei an einer Innenseite (66) zumindest einer der Seitenwände (72, 74), der Oberseite (73) oder der Unterseite (77) der Aufnahme (69) und/oder an einer Außenseite (46) des Einsteckabschnitts (30) zumindest eine entlang einer Einführrichtung des Einsteckabschnitts (30) längserstreckte Nut (67) ausgebildet ist.
